# EUROPÄISCHE PATENTSCHRIFT

(11) **EP 1 072 406 B1**
(45) Veröffentlichungstag und Bekanntmachung des Hinweises auf die Patenterteilung: **13.07.2005**
(21) Anmeldenummer: 00109262.6
(22) Anmeldetag: 28.04.2000
(51) Int. Cl.: B41F 9/00

(54) **Elektrostatische Druckhilfe**
Electrostatic printing aid
Dispositif auxiliaire électrostatique d'impression

(30) Priorität: 29.07.1999 DE 19935784
(43) Veröffentlichungstag der Anmeldung: 31.01.2001
(73) Patentinhaber: Eltex-Elektrostatik Gesellschaft mbH, D-79576 Weil am Rhein (DE)
(72) Erfinder: Knopf, Franz, 77815 Bühl/Stadt (DE); Ludwig, Thomas, 79576 Weil am Rhein (DE); Hahne, Ernst August, 4123 Allschwil (CH)
(74) Vertreter: Säger, Manfred, Dipl.-Ing.

(56) Entgegenhaltungen:
- US-A- 4 360 850
- US-A- 5 243 487
- OPPENHEIMER: "ELECTROSTATIC TRANSFER OF INK IN GRAVURE PRINTING" TAPPI, Bd. 49, Nr. 11, November 1966 (1966-11), Seiten 85a-86a, XP002152076 New York

## Beschreibung

Die Erfindung betrifft eine elektrostatische Druckhilfe.

Elektrostatische Druckhilfen zur Unterstützung des Übergangs von Druckfarbe sind in einer Vielzahl von Ausführungsformen bekannt. Werden solche Druckhilfen bei Druckfarben verwendet, die ein brennbares Lösungsmittel aufweisen, sind zur Vermeidung von Bränden und Explosionen Massnahmen zu treffen, die eine Zündung des entstehenden Gemisches des Lösungsmittels mit Luft verhindern. In einer solchen explosionsgefährdeten Umgebung unterliegt die elektrostatische Druckhilfe besonderen Sicherheitsvorkehrungen.

Die Spannungsübertragung erfolgt mit bekannten elektrostatischen Druckhilfen über normale Spannungsübertragungseinrichtungen wie Corona-Elektroden und Rotationstransformatoren. Die Sicherheitsanforderungen für den Betrieb solcher Spannungsübertragungseinrichtungen in explosionsgefährdeter Umgebung erfordern aufwendigere und kompliziertere Konstruktionen dieser Spannungsübertragungseinrichtungen.

Eine weitere bekannte Ausführung sieht die Kapselung der Spannungsübertragungseinrichtung mittels einer Druckluftschleuse vor (US-PS 4,966,555), was ebenfalls zu einer komplizierten Konstruktion und einem aufwendigen Betrieb führt.

Eine bekannte gattungsgemäße , sogenannte eigensichere elektrostatische Druckhilfe (US-PS 4,360,850) gemäß dem Oberbegriff des Anspruchs 1 erreicht die erforderliche Sicherheit durch die Überwachung der ohmschen Leitfähigkeit einer an den Hochspannungsgenerator angeschlossenen Impedanz. Überschreitet diese Leitfähigkeit einen vorgegebenen Grenzwert, wird die Ausgangsspannung des Hochspannungsgenerators abgeschaltet und damit seine Ausgangsleitung auf Null begrenzt. Das bedeutet, dass für die Sicherheit im explosionsgefährdeten Bereich ein an den Generator angeschlossener Verbraucher einen vorgegebenen minimalen Widerstandswert nicht unterschreiten darf.

Bei dem Verbraucher der elektrostatischen Druckhilfe handelt es sich um eine mit einem elektrisch leitfähig beschichteten Belag versehene Walze, den sogenannten Presseur. Die Leitfähigkeit der Beschichtung ist damit entscheidend für die sichere Funktion des bekannten Generators. Es hat sich aber gezeigt, dass sich die elektrische Leitfähigkeit solcher Walzenbeschichtungen bei der Herstellung nur mit grossen Toleranzen einstellen lässt. Dazu kommt eine hohe Temperatur- und Alterungsabhängigkeit dieser Leitfähigkeit.

In der Praxis sind bei dem bekannten System für einen störungsfreien Betrieb daher Walzenbeschichtungen erforderlich, deren Leitfähigkeit um ein Vielfaches unter der sicherheitstechnisch erforderlichen Leitfähigkeitsgrenze liegt. Bei diesen geringen Leitfähigkeiten kann mit dem bekannten System häufig kein ausreichender Nutzeffekt mehr erreicht werden.

Der Erfindung liegt deshalb die Aufgabe zugrunde, eine elektrostatische Druckhilfe gemäss dem Oberbegriff des Hauptanspruchs für den Einsatz in einer explosionsgefährdeten Umgebung einfacher in Ausbildung und effektiver im Betrieb auszugestalten, ohne dass hierbei die Sicherheit gefährdet wäre und ohne dass Sicherheit und Funktionsfähigkeit von der in weiten Bereichen streuenden elektrischen Leitfähigkeit des an die Druckhilfe angeschlossenen Verbrauchers abhängen.

Diese Aufgabe wird erfindungsgemäss durch den Gegenstand des Hauptanspruchs gelöst.

Es wird also nach Lehre der Erfindung ein Hochspannungsgenerator mit einer -unter der Zündenergie des Lösungsmittels liegenden- maximalen Ausgangsleistung bereitgestellt, so dass die Spannungsübertragungseinrichtung möglichst einfach ausgestaltet sein kann, beispielsweise als Schleifring-Bürste, als Kontaktrolle oder -feder oder elektrisch leitendes Kugellager, ohne dass die in den explosionsgefährdeten Bereich geführte elektrische Ladung, z.B. in Form von elektrischen Funken unabhängig von der ohmschen Leitfähigkeit der Beschichtung des Presseurs eine Zündung der lösungsmittelhaltigen Luft ermöglicht. Es müssen also im Gegensatz zum Stand der Technik nicht komplizierte und aufwendig gekapselte Spannungsübertragungseinrichtungen vorhanden sein. Vielmehr sind alle direkten Ladungsübertragungseinrichtungen möglich, wie sie als Stand der Technik bislang ausserhalb des explosionsgefährdeten Bereichs bereits Einsatz finden. Auch sind keine die Funktionsfähigkeit beeinträchtigenden Einschränkungen bezüglich der elektrischen Leitfähigkeit eines angeschlossenen Verbrauchers zu berücksichtigen.

Damit lassen sich Beschichtungen für den Presseur in einem wesentlich grösseren Leitfähigkeitsbereich verwenden, was der technischen Realität bei der Herstellung solcher Beschichtungen näherkommt und den Einsatz einer elektrostatischen Druckhilfe erweitert.

Der Hochspannungsgenerator mit einstellbarer oder nicht einstellbarer, in jedem Falle jedoch maximaler elektrischer Ausgangsleistung weist hierbei in zweckmässiger Ausgestaltung eine Spannungsbegrenzung für die maximale Spannung und/oder eine Strombegrenzung für den maximalen Strom auf. In besonders zweckmässiger Ausgestaltung sind Spannungs- und Strombegrenzung redundant ausgeführt, wobei die Sicherheit selbst dann gegeben ist, wenn ein oder zwei voneinander unabhängige Fehler in der Spannungsbegrenzungseinrichtung und/oder der Strombegrenzungseinrichtung auftreten sollten.

Weitere zweckmässige Ausgestaltungen und Weiterbildungen der Erfindung sind in den Unteransprüchen gekennzeichnet.

Ein Ausführungsbeispiel der Erfindung wird nachfolgend unter Bezugnahme auf die Zeichnung näher erläutert, die ein schematisches Schaltbild der Erfindung zeigt.

Mit 3 ist ein Hochspannungsgenerator zur Erzeugung einer elektrostatischen Hochspannung gezeigt, der über seine Ausgangsanschlüsse 31, 32 an eine als elektrische Schleifbürste ausgebildete, insgesamt mit 2 bezeichnete Spannungsübertragungseinrichtung angeschlossen ist, die an der Welle 11 des mit 1 bezeichneten Presseur angreift. Der Presseur ist mit einer elektrisch leitfähigen Beschichtung 12 als Mantel versehen, die die elektrische Ladung an die zwischen Presseur und einem geerdetem Druckzylinder 4 befindliche zu bedruckende Bahn 5 leitet. Mit 100 ist der Bereich gekennzeichnet, der aufgrund der lösungsmittelhaltigen Lufte explosionsgefährdet ist.

Der Hochspannungsgenerator 3 weist eine Spannungseinrichtung 33 zur Erzeugung einer einstellbaren Hochspannung auf, an deren einen Anschluss hintereinander geschaltet drei Strombegrenzungseinrichtungen 34 angeordnet sind. Hinter dieser Serienschaltung von Strombegrenzungseinrichtungen 34 ist die Parallelschaltung von drei Spannungsbegrenzern 35 für die insgesamt mit 36 bezeichnete Hochspannung an den elektrischen Ausgangsanschlüssen 31, 32 der Hochspannungseinrichtung 3 vorgesehen. Mit dieser jeweils dreifach redundanten Beschaltung wird die Ausgangsleistung der Hochspannung 36 auf einen Maximalwert begrenzt.

Somit ist sichergestellt, dass die in den explosionsgefährdeten Bereich geführte elektrische Ladung unabhängig von der ohmschen Leitfähigkeit der Beschichtung des Presseurs eine Zündung der lösungsmittelhaltigen Luft nicht ermöglicht.

## Patentansprüche

1. Elektrostatische Druckhilfe zur Unterstützung des Uebergangs der Druckfarbe mit brennbaren Lösungsmitteln beim Drucken mit einem Hochspannungsgenerator (3) zur Erzeugung einer elektrostatischen Hochspannung (36) an seinen Ausgangsanschlüssen (31,32) und mit einer Spannungsübertragungseinrichtung (2) für die Uebertragung der Hochspannung (36) auf einen mit der zu bedruckenden Bahn (5) in Kontakt stehenden Presseur (1) oder eine Platte, wobei der Hochspannungsgenerator (3) mit einer einstellbaren Begrenzungseinrichtung für dessen Ausgangsleistung versehen ist, **dadurch gekennzeichnet**, dass der Hochspannungsgenerator (3) mit einer von Null verschiedenen, maximalen, aber für die Zündung der lösungsmittelhaltigen Luft nicht ausreichenden Ausgangsleistung der Begrenzungseinrichtung eingestellt ist und dass die Spannungsübertragungseinrichtung (2) Schleifringe, Schleifbürsten, Kontaktrollen, Kontaktfedern und/oder elektrisch leitende Wälz- oder Kugellager aufweist.

2. Druckhilfe nach Anspruch 1, **dadurch gekennzeichnet, dass** die maximale elektrische Energie der Ausgangsleistung 350 mJ nicht übersteigt.

3. Druckhilfe nach Anspruch 1 oder 2, **dadurch gekennzeichnet, dass** der Hochspannungsgenerator (3) einen oder mehrere parallell zu den Ausgangangsanschlüssen (31,32) geschaltete Spannungsbegrenzer (35) für die elektrostatische Hochspannung (36), vorzugsweise bis 3000 V, und/oder eine oder mehrere in Serie zu den Ausgangangsanschlüssen (31,32) geschaltete Strombegrenzungseinrichtungen (34), vorzugsweise bis 12 mA aufweist.

4. Druckhilfe nach Anspruch 3, **dadurch gekennzeichnet, dass** der zumindest eine Spannungsbegrenzer (35) für die elektrostatische Hochspannung (36) bis 3000 V ausgelegt ist.

5. Druckhilfe nach Anspruch 3, **dadurch gekennzeichnet, dass** die zumindest eine Strombegrenzungseinrichtung (34) für einen Strom bis 12 mA ausgelegt ist.

6. Druckhilfe nach einem der Ansprüche 1 bis 4, **dadurch gekennzeichnet, dass** der Hochspannungsgenerator (3) eine von der sicherheitstechnisch relevanten Spannungsbegrenzungseinrichtung (35) unabhängige, einstellbare weitere Spannungsbegrenzungseinrichtung aufweist.

7. Druckhilfe nach einem der Ansprüche 1 bis 3 und 5, **dadurch gekennzeichnet, dass** der Hochspannungsgenerator (3) einen von der sicherheitstechnisch relevanten Strombegrenzungseinrichtung (34) unabhängigen, einstellbare weiteren Strombegrenzer aufweist.

## Claims

1. Electrostatic printing-assist device for assisting the transfer of printing ink containing flammable solvents when printing with a high-voltage generator (3), which provides an electrostatic high voltage (36) at its output connections (31, 32), and with a voltage-transfer device (2) for the transfer of the high voltage (36) to an impression roller (1) or plate, which comes into contact with the web to be printed, wherein the high-voltage generator (3) is provided with an adjustable limiting device for its output power, **characterised in that** the high-voltage generator (3) is adjusted for a maximum output power of the limiting device, which differs from zero, but which is not sufficient for the ignition of the solvent-containing air, and that the voltage-transfer device (2) provides slip-rings, slip-ring brushes, contact rollers, contact springs and/or electrically conductive roller bearings or ball bearings.

2. Printing-assist device according to claim 1, **characterised in that** the maximum electrical energy of the output power does not exceed 350 mJ.

3. Printing-assist device according to claim 1 or 2, **characterised in that** the high-voltage generator (3) provides one or more voltage limiters (35) connected in parallel to the output connections (31, 32) for the electrostatic high voltage (36), preferably for up to 3000 V, and/or one or more current-limiting devices (34) connected in series to the output connections (31, 32), preferably for up to 12 mA.

4. Printing-assist device according to claim 3, **characterised in that** the at least one voltage limiter (35) for the electrostatic high voltage (36) is designed for up to 3000 V.

5. Printing-assist device according to claim 3, **characterised in that** the at least one current limiting device (34) is designed for a current up to 12mA.

6. Printing-assist device according to any one of claims 1 to 4, **characterised in that** the voltage generator (3) provides another adjustable voltage-limiting device, independent of the voltage limiting device (35) relevant with regard to safety regulations.

7. Printing-assist device according to any one of claims 1 to 3 and 5, **characterised in that** the high-voltage generator (3) provides another current limiter independent of the current-limiting device (34) relevant with regard to safety regulations.

## Revendications

1. Auxiliaire d'impression électrostatique pour assister le passage de l'encre d'imprimerie avec des solvants inflammables lors de l'impression, comprenant un générateur à haute tension (3) destiné à produire une haute tension électrostatique (36) à ses raccords de sortie (31, 32) et un dispositif de transmission de tension (2) pour la transmission de la haute tension (36) à un presseur (1) ou une plaque en contact avec la bande à imprimer (5), le générateur haute pression (3) étant muni d'un dispositif de limitation réglable pour sa puissance de sortie, **caractérisé en ce que** le générateur haute tension (3) est réglé avec une puissance de sortie du dispositif de limitation différente de zéro, maximale, mais insuffisante pour l'inflammation de l'air contenant les solvants et que le dispositif de transmission de tension (2) présente des bagues collectrices, des balais, des galets de contact, des ressorts de contact et/ou des paliers à roulement ou à billes conduisant l'électricité.

2. Auxiliaire d'impression selon la revendication 1, **caractérisé en ce que** l'énergie électrique maximale de la puissance de sortie ne dépasse pas 350 mJ.

3. Auxiliaire d'impression selon la revendication 1 ou 2, **caractérisé en ce que** le générateur haute tension (3) présente un ou plusieurs limiteurs de tension (35) pour la haute tension électrostatique (36) montés parallèlement aux raccords de sortie (31, 32), de préférence jusqu'à 3000 V, et/ou un ou plusieurs dispositifs de limitation de courant (34) montés en série avec les raccords de sortie (31, 32), de préférence jusqu'à 12 mA.

4. Auxiliaire d'impression selon la revendication 3, **caractérisé en ce que** le limiteur de tension (35) au moins unique est conçu pour une haute tension électrostatique (36) allant jusqu'à 3000 V.

5. Auxiliaire d'impression selon la revendication 3, **caractérisé en ce que** le dispositif de limitation de courant (34) au moins unique est conçu pour un courant allant jusqu'à 12 mA.

6. Auxiliaire d'impression selon l'une des revendications 1 à 4, **caractérisé en ce que** le générateur haute tension (3) présente un autre dispositif de limitation de tension réglable, indépendant du dispositif de limitation de tension (35) important du point de vue de la technique de sécurité.

7. Auxiliaire d'impression selon l'une des revendications 1 à 3 et 5, **caractérisé en ce que** le générateur haute tension (3) présente un autre limiteur de courant réglable, indépendant du dispositif de limitation de courant (34) important du point de vue de la technique de sécurité.
